# EUROPÄISCHE PATENTSCHRIFT

(11) **EP 0 152 926 B1**
(45) Veröffentlichungstag und Bekanntmachung des Hinweises auf die Patenterteilung: **22.06.1988**
(21) Anmeldenummer: 85101658.4
(22) Anmeldetag: 15.02.1985
(51) Int. Cl.: H04R 1/40, H04R 9/06

(54) **Elektrodynamischer Lautsprecher mit Rundum-Schallabstrahlung**
Electrodynamic loudspeaker with omni-directional sound radiations
Haut-parleur électrodynamique à rayonnement omni-directionnel

(30) Priorität: 17.02.1984 DE 3405635
(43) Veröffentlichungstag der Anmeldung: 28.08.1985
(73) Patentinhaber: Haas, Rainer J., D-5000 Köln 50 (DE)
(72) Erfinder: Haas, Rainer J., D-5000 Köln 50 (DE)
(74) Vertreter: Bauer, Wulf, Dr.

(56) Entgegenhaltungen:
- EP-A- 0 017 886
- FR-A- 2 393 500
- US-A- 3 393 764
- US-A- 3 979 566
- US-A- 4 167 985
- US-A- 4 306 121

## Beschreibung

Die Erfindung betrifft einen elektrodynamischen insbesondere Hoch- oder Mitteltöner, mit Rundum-Schallabstrahlung, der aus zwei beidseits einer Spiegelebene angeordneten, baugleichen Einzellautsprechern aufgebaut ist, deren gleichachsige, entgegengesetzt gerichtete Antriebseinheiten
- jeweils einen, an einem gemeinsamen, ringförmig ausgebildeten .Gehäuse befestigten Permanentmagneten und
- jeweils eine Schwingspu!e aufweisen, die über eine Sicke an dem Gehäuse elastisch nachgiebig gehalten ist, mit jeweils einer konvexen Membran starr verbunden ist und deren Durchmesser nicht wesentlich kleiner ist als der Durchmesser des Aussenrandes der Membranen.

Bei diesem aus der US-A-3 979 566 bekannten elektrodynamischen Lautsprecher hat das ringförmige Gehäuse die Form eines Zylinders, der Durchmesser des Aussenrandes der Membranen ist nur unwesentlich kleiner als der Aussendurchmesser dieses Gehäuses. Die Membranen sind schalenförmig leicht konvex ausgebildet.

Eine gute Rundum-Abstrahlung wird mit diesem vorbekannten Lautsprecher nicht erreicht, insbesondere findet quer zur Bewegungsrichtung der beiden Antriebseinheiten eine deutlich schwächere Schallabstrahlung statt als in der Antriebsrichtung der beiden Antriebseinheiten. Der vorbekannte Lautsprecher ist auch nicht für die Abstrahlung identischer Signale durch seine beiden Antriebseinheiten, sondern für die Abstrahlung unterschiedlicher Signale, nämlich der beiden Kanäle einer Stereo-Wiedergabe, vorgesehen. Weiterhin ist durch die relativ flache Ausbildung der Membranen nicht nur die Abstrahlung in Querrichtung zur Arbeitsrichtung der Antriebseinheiten gering, sondern werden auch Teilschwingungen auf der Membran hervorgerufen, die zu unerwünschten Nebenabstrahlungen führen, die mit dem abzustrahlenden Schallereignis nicht übereinstimmen.

Weiterhin ist aus der FR-A-1 146 757 ein ekeltrodynamischer Lautsprecher mit zwei Einzellautsprechern bekannt, bei dem sich die Antriebseinheiten jedes Einzellautsprechers innerhalb halbkugelschalenförmiger Membranen befinden. Die Schwingspulen haben ein Fünftel des Durchmessers des Aussenrandes der Membranen. Sie sind daher nur im Scheitelbereich mit ihrer jeweiligen Membran verbunden. Dies führt zu ungleichmässigen Schwingungszuständen, die Membranen verformen sich, schwingen jedenfalls nicht als starres Ganzes, wie erwünscht. Hinzu kommt der Einfluss einer zusätzlichen Sicke, die die Membran auf einem Kreis mit etwa dem halben Durchmesser ihres Aussenrandes dem zugehörigen Magneten der Antriebseinheit verbindet. Insgesamt bleiben dadurch bei einem Antrieb der Membran durch die zugehörige Schwingspule die Randbereiche der Membran zurück, es bilden sich Teilschwingungen auf der Membran aus. Darüberhinaus ermöglicht dieser Lautsprecher ebenfalls keine optimale Rundum-Abstrahlung, da sich sein Gehäuse in Form eines Ringes nach aussen fortsetzt. Die Antriebseinheiten sind so miteinander verbunden, dass die beiden Membranen stets gleichgerichtete Bewegungen machen. Die Einzellautsprecher können nicht unterschiedliche Schallereignisse abstrahlen.

Aus der US-A-3 456 755 sind hydraulische Lautsprecher bekannt, die ebenfalls aus zwei halbkugelschalenförmigen Einzellautsprechern mit elektrodynamischen Antriebseinheiten zusammengesetzt sind. Hier ist die Schwingspule jedoch nicht starr mit der Membran verbunden, weiterhin beträgt der Durchmesser der Schwingspule etwa nur ein Achtel des Durchmessers des Aussenrandes der Membran.

Aus der US-A-3 393 767 ist ein von aussen gesehen kugelförmiger Lautsprecher bekannt, bei dem zwei Trichterlautsprecher gleicher Bauart spiegelbildlich gegeneinander gesetzt sind. Eine Rundum-Abstrahlung wird nicht erreicht, da die Abstrahlung jedes Einzellautsprechers mit Trichtermembran eine deutliche Vorzugsrichtung hat.

Aus der EP-A-62600 ist schliesslich ein elektrodynamischer Lautsprecher bekannt, der in seinem Aufbau dem Lautsprecher der eingangs genannten Art entspricht, jedoch ausschliesslich für tiefe Tonfrequenzen bestimmt ist. Bei ihm beträgt das Verhältnis von Schwingspulendurchmesser zu Durchmesser des Aussenrandes der halbkugelschalenförmigen Membran etwa eins zu neun. Um einen zu sehr lokalisierten Antrieb der Membran zu vermeiden, sind zwischen Schwingspule und Membran halbkugelschalenförmige Übertragungsteile zwischengeschaltet, so dass die Membran zwar starr mit der Schwingspule verbunden ist, diese Verbindung jedoch nicht direkt, sondern über ein zwischengeschaltetes Übertragungsteil erfolgt.

Diese bekannten, kugelförmigen Lautsprecher sind in ihrer Klangabstrahlung nicht zufriedenstellend. Eigenschwingungen der kalottenförmigen Membranen werden nicht ausreichend unterdrückt, der Antrieb erweist sich als für die Membranfläche zu gering. Insgesamt sind die Ergebnisse der Schallwiedergabe nicht zufriedenstellend.

Bei dem derzeit überwiegend für Hochton- und Mitteltonwiedergabe verwendeten elektrodynamischen Lautsprecher mit kalottenförmiger Membran entspricht der Durchmesser der Schwingspule praktisch dem Durchmesser des Aussenrandes der Membran. Hierdurch wird ein wirkungsvoller Antrieb erreicht, Membranresonanzen werden weitgehend unterdrückt, die Membran schwingt auch bei hohen Tonfrequenzen weitgehend als starrer Körper. Diese Kalottenlautsprecher haben jedoch keine Rundum-Schallabstrahlung.

Hier setzt nun die Erfindung ein. Sie hat es sich zur Aufgabe gestellt, die Nachteile der bekannten, elektrodynamischen Lautsprecher mit Rundum-Schallabstrahlung zu vermeiden und unter Zugrundelegung der Bauprinzipien der bekannten Kalottenlautsprecher einen leistungsfähigen, klangtreuen elektrodynamischen Lautsprecher der eingangs genannten Art zu schaffen, bei dem eine Rundum-Schallabstrahlung erzielt wird, der sich einfach aufbauen lässt und eine günstigere Befestigungsmöglichkeit bietet.

Diese Aufgabe wird ausgehend von dem bekannten elektrodynamischen Lautsprecher dadurch gelöst, dass das Gehäuse durch eine Kugelzone begrenzt ist und ausgehend von der Kugelzone über eine Abrundung in eine Kreisringfläche übergeht, die sich im wesentlichen in der Ebene der Sicken befindet, und dass das Gehäuse mindestens einen (Hochtöner), maximal zwei (Mitteltöner) gegenständige, auf der Spiegelebene befindliche Zapfen aufweist, die mit einer Tragvorrichtung verbindbar sind, und dass die Membran kalottenförmig ist.

Dieser elektrodynamische Lautsprecher setzt sich aus zwei Rücken an Rücken angeordneten Kalottenlautsprechern zusammen, die durch das ringförmige Gehäuse zusammengehalten sind. Entscheidend ist dabei die Form des ringförmigen Gehäuses, das einen Abfall des Schalldruckes quer zur Bewegungsrichtung der beiden Membranen weitgehend vermeidet, so dass eine nahezu perfekte Rundum-Schallabstrahlung erreicht ist.

Wenn der Durchmesser der Schwingspule als nicht wesentlich kleiner als der Durchmesser des Aussenrandes der Membran angegeben wird, so sind Abweichungen von etwa zwanzig Prozent zulässig, jedenfalls soll der Durchmesser der Schwingspule nicht kleiner als die Hälfte des Durchmessers des Aussenrandes der Membran sein. Bevorzugt werden praktisch gleiche Durchmesser für Schwingspule und Aussenrand der Membran.

Im Gegensatz zu den bisherigen Versuchen, rundum-abstrahlende Lautsprecher zu bauen, sind die Membranflächen des erfindungsgemässen Lautsprechers relativ klein in bezug auf die gesamte Oberfläche des Lautsprechers, also die Summe aus Membranflächen und Gehäuseoberflächen. Bislang waren rundum-abstrahlende Lautsprecher stets so konstruiert, dass ihre Aussenfläche praktisch ausschliesslich, jedenfalls überwiegend durch die halbkugelschalenförmigen Membranen bestimmt war. Es hat sich nun überraschend herausgestellt, dass dieser bisher als richtig erachtete Weg nicht zu optimalen Ergebnissen führt, sondern dass wesentlich bessere Ergebnisse durch den erfindungsgemässen Lautsprecher erreicht werden, obwohl bei diesem die eigentlich abstrahlenden Flächen relativ klein im Verhältnis zur gesamten Oberfläche des Lautsprechers sind.

Das Gehäuse ist möglichst klein auszuführen. Es hat einerseits die Aufgabe, die Permanent-Magneten der beiden Antriebseinheiten möglichst platzsparend zu fixieren, weiterhin ist am Gehäuse die Sicke verbunden, die das Gehäuse mit dem Aussenrand der Membran elastisch nachgiebig verbindet. Im wesentlichen ragt vom Gehäuse lediglich ein oder ragen zwei Zapfen gegenständig weg, über die die Befestigung des Lautsprechers erfolgt. Hierdurch wird die Rundum-Schallabstrahlung möglichst wenig beeinflusst. Ein Zapfen wird bei einem Hochtonlautsprecher verwendet, um ihn an einem Tragteil oder oberhalb eines Mitteltonlautsprechers fixieren zu können. Hierzu hat der Mitteltonlautsprecher üblicherweise zwei Zapfen, einen oberen, für die Befestigung des Hochtonlautsprechers und einen unteren für die Befestigung an einem Tragteil, was eine hängende Befestigung jedoch ausschliesst.

Vorzugsweise ist das Gehäuse aus zwei übereinstimmenden, in der Spiegelebene zusammengefügten Gehäusehälften zusammengesetzt, die jeweils einen Aufnahmekanal für einen Permanent-Magneten aufweisen, der nach aussen hin durch einen nach innen vorspringenden, den Magneten zurückhaltenden Halterand begrenzt ist. Hierdurch wird die Montage des erfindungsgemässen Lautsprechers sehr vereinfacht, da durch Montieren, was insbesondere durch eine Schraubenverbindung erfolgt, die die beiden Gehäusehälften gegeneinander zieht, bereits auch die beiden Permanent-Magneten fixiert sind. Gegebenenfalls liegt ein elastisches Element an den gegenüberstehenden Rückseiten der Magneten an, um die Magneten gegen den Halterand zu pressen.

In bevorzugter Ausbildung sind die Zapfen hohl, sie dienen der Durchführung der Zuleitungen der Einzellautsprecher. Hierdurch sind diese Zuleitungen mechanisch geschützt, andererseits ist eine Steckverbindung im Bereich der Zapfen, die damit neben der mechanischen Befestigung auch den elektrischen Anschluss übernehmen, möglich. Als besonders geeignet haben sich Bajonettverbindungen erwiesen, weil diese zugleich ein Ausrichten der Einzellautsprecher erzwingen.

Das Gehäuse ist am unmittelbaren Übergang zur Sicke zunächst durch einen Kreisring begrenzt, der in der Ebene der Sicke liegt und möglichst schmal ausgebildet ist. Er geht in einer abgerundeten Kante in die Kugelzone über, die symmetrisch zur Spiegelebene liegt. Hierdurch wird ein möglichst gleichmässiger Schalldruckabfall erreicht.

Vorzugsweise weist das Gehäuse einen Abdeckring auf, der zumindest einen Teilbereich der Aussenoberfläche des Gehäuses ausbildet und es ermöglicht, die Befestigungsöffnung optisch abzudecken. Insbesondere aber ermöglicht der Abdeckring eine Abdeckung der Membran mit Belüftungskanälen, wie sie aus dem deutschen Gebrauchsmuster 81 04 570 bekannt ist und sich bewährt hat, um Fehlabstrahlungen durch die Sikke zu vermeiden.

In bevorzugter Ausführung sind die Zuleitungen jeder Schwingspule separat herausgeführt. Dadurch ist es möglich, unterschiedliche Schallereignisse auf die beiden Einzellautsprecher des elektrodynamischen Lautsprechers zu geben. Insbesondere aber können die beiden Einzellautsprecher durch dasselbe elektrische Signal gegenphasig betrieben werden, so dass sich ihre Membranen entweder einander nähern oder voneinander entfernen, also eine Kugelabstrahlung ausführen.

In bevorzugter Ausführung der Erfindung befinden sich lotrecht übereinander zunächst ein unterer, im Durchschnitt grösserer Mitteltonlautsprecher und ein darüber angeordneter im Durchmesser kleinerer Hochtonlautsprecher, wobei die beiden Lautsprecher so ausgerichtet sind, dass sich ihre Membranen in parallele Richtungen bewegen.

Weitere Vorteile und Merkmale der Erfindung ergeben sich aus den übrigen Ansprüchen sowie der nun folgenden Beschreibung eines nicht einschränkend zu verstehenden Ausführungsbeispiels für einen Hochtonlautsprecher und einen Mitteltonlautsprecher, die im folgenden näher erläutert werden. In der Zeichnung zeigen:
Fig. 1 eine hauptsächlich schnittbildlich ausgeführte Seitenansicht eines Hochtonlautsprechers,
Fig. 2 eine Seitenansicht des Gehäuses bei abgenommenem Abdeckring des Lautsprechers gemäss Figur 1,
Fig. 3 ein Montage-Schnittbild einer Gehäusehälfte mit Abdeckring und Innengehäuse eines Mitteltonlautsprechers, und
Fig. 4 eine Seitenansicht des Innengehäuses des Mitteltonlautsprechers gemäss Figur 3.

In Figur 1 ist der Aufbau eines Hochtonlautsprechers dargestellt. Er setzt sich aus zwei, beidseits einer Spiegelebene 20 angeordneten, baugleichen Einzellautsprechern zusammen, die jeweils eine elektrodynamische Antriebseinheit aufweisen. Die beiden Antriebseinheiten sind gleichachsig und entgegengesetzt gerichtet angeordnet. Zu ihnen gehört jeweils ein Permanent-Magnet 22 mit Ringspalt, es werden Magnete höchster Feldstärken und kleinsten Raumbedarfs eingesetzt. In die Ringspalte taucht jeweils eine Schwingspule 24 ein, die in bekannter Weise eine Wicklung trägt, deren Enden im Betrieb mit einer elektrischen Spannung versorgt werden. Die Schwingspule 24 ist an ihrem vorderen Ende direkt und starr mit einer kalottenförmigen Membran 26 verbunden, deren Aussenrand den gleichen Durchmesser wie die Schwingspule 24 aufweist. Gegebenenfalls kann sich auf der·lnnenseite der Membran 26 eine Filzkalotte (nicht dargestellt) befinden. Der Aussenrand der Membran 26 ist über eine Sicke 28 elastisch nachgiebig mit einem Gehäuse verbunden, das zweiteilig aufgebaut ist und jeweils aus einem Innengehäuseteil 30 und einem Abdeckring 32 zusammengesetzt ist. Beidseits der Spiegelebene 20 befinden sich identische Abdeckringe 32 und weitgehend, bis auf unterschiedliche Passvorsprünge 34 bzw. Ausnehmungen identische Innengehäuseteile 30.

Wie Figur 1 zeigt, wird das aus jeweils zwei Innengehäuseteilen 30 und jeweils zwei Abdeckringen 32 aufgebaute Gehäuse durch eine Kugelzone 36 begrenzt, deren Durchmesser im gezeigten Ausführungsbeispiel dem zweifachen Aussenranddurchmesser der Membranen 26 entspricht. Die Breite dieser Kugelzone 36 gleicht weitgehend dem Abstand der Sicken der beiden Einzellautsprecher. Die Kugelzone 36 geht zur Sicke 28 über eine Abrundung 38 in eine Kreisringfläche 40 über. Im Bereich dieser Kreisringfläche überragt der Abdeckring 32 die Sicke aussenseitig, um ihre Schallabstrahlung zu behindern. Der Zwischenraum zwischen Sicke und Abdeckring wird durch Lüftungskanäle 42 belüftet.

Gute Rundum-Schallabstrahlung wird noch erreicht, wenn der Durchmesser der Kugelzone 36 das Dreifache des Durchmessers des Aussenrandes der Membran 26 beträgt, grössere Verhältnisse sollten jedoch nicht gewählt werden.

Am Innengehäuseteil 30 springt jeweils ein Halbzapfen vor, der sich mit dem anderen Innengehäuseteil 30 zu einem innen hohlen Zapfen 44 zusammenfindet. Der Zapfen 44 liegt auf der Spiegelebene 20 und rechtwinklig zur Bewegungsrichtung 46 der beiden Membranen 26. Er ist mit einem Bajonettvorsprung 45 versehen und trägt eine (nicht dargestellte) elektrische Steckverbindung.

Der Lautsprecher ist nach aussen hin durch zwei halbkugelschalenförmige Drahtnetze 48, 50 gegen mechanische Beschädigungen geschützt. Diese sind in einer Äquatorialebene 52, in der die Bewegungsrichtung 46 liegt und die rechtwinklig zur Spiegelebene 20 steht, miteinander lösbar verbunden. Das untere Drahtnetz 48 ist am Zapfen 44 befestigt und hält seinerseits das obere Drahtnetz 50.

Die beiden Innengehäuseteile 30 eines Lautsprechers werden durch geeignete Spannmittel, beispielsweise Schrauben, gegeneinander gezogen. Sie drücken hierdurch mit ihren vorderen, nach innen hin vorspringenden Halterändern 54 die beiden Permanent-Magneten 22 gegeneinander, wobei sich zwischen den Permanent-Magneten 22 ein elastisches Teil, beispielsweise ein Schaumstoffring 56 befindet, der die Magneten 22 in Anlage an die Halteränder 54 drückt. Vorzugsweise sind die Gehäuseteile 30, 32 aus Kunststoff gefertigt, andere Materialien sind nicht ausgeschlossen.

In Figur 2 ist ein Innengehäuseteil 30 gezeigt. Der Halterand 54 hat Unterbrechungen, um die exakte Positionierung der Magneten 22 beobachten zu können. Weiterhin sind vier gleichwinklig verteilte Bohrungen 58 vorgesehen, um die beiden Innengehäuseteile 30 eines Lautsprechers über Schrauben gegeneinander ziehen zu können. Die Befestigung des Abdeckrings 32 am Innengehäuseteil 30 erfolgt über Schrauben, die in zwei Gewindebohrungen 60 eingeschraubt werden.

Der Mitteltonlautsprecher ist prinzipiell gleichartig aufgebaut wie der beschriebene Hochtonlautsprecher. Jedoch weist sein Gehäuse einen zweiten Zapfen 62 auf, der sich ebenfalls in der Spiegelebene 20 befindet und dem ersten Zapfen 44 diametral und gleichachsig gegenüberliegt. Er dient der Aufnahme des Zapfens 44 des Hochtonlautsprechers und nimmt zugleich elektrische Verbindungseinrichtungen auf. Wie aus Figur 3 ersichtlich ist, zeigen die Bajonettvorsprünge 45 in die gleiche Richtung, wodurch gewährleistet ist, dass die Abstrahiungsnchtung eines mit einem Hochtonlautsprecher zusammengefügten Mitteltonlautsprechers ebenfalls parallel zur Bewegungsrichtung 46 verläuft.

Das Innengehäuseteil 30 gemäss Figur 3 hat eine ringförmige Ausnehmung 64, durch die erreicht wird, dass sich ein Rand 66 nachgiebig an den jeweils eingepassten Permanent-Magneten 22 umfänglich anlegt.

Aus Figur 4 sind die beiden Zapfen 44, 62 eines Innengehäuseteils 30 für einen Mitteltonlautsprecher ersichtlich. Die Befestigung zweier Innengehäuseteile 30 ist unterschiedlich gegenüber Figur 2. Die Innengehäuseteile 30 des Mitteltonlautsprechers sind so ausgebildet, dass Platz für die Durchführung der insgesamt vier Anschlussleitungen des Hochtonlautsprechers verbleibt. Hierzu kann einerseits die Ausnehmung 64 herangezogen werden. Andererseits können die beiden Zapfen 44, 62 aber auch durch ein Rohr verbunden sein, das die mechanische Stabilität erhöht und in seinem Inneren die Zuleitungen des Hochtonlautsprechers aufnimmt. Auch die beiden Schwingspulen 24 des Mitteltonlautsprechers sind separat an unterschiedliche, elektrische Signale anschliessbar.

Alternativ zu den beschriebenen, halbkugelschalenförmigen Drahtnetzen 48, 50 sind in einer anderen Ausführung zwei halbkugelschalenförmige Schutzgitter in der Spiegelebene 20 zusammengefügt. Sie werden durch einen Haltering gehalten, der einstückiges Teil der Innengehäuseteile 30 ist. Er hat einen grösseren Durchmesser als die Kugelzone 36 und ist über wenige schmale Stege mit dem eigentlichen Innengehäuseteil 30 verbunden. Er hat eine Keilnut, in die die Schutzgitter eingesetzt werden.

Die kreisförmigen Aufnahmeöffnungen, die durch die Innenwände des Kragens 66 gebildet sind, sind zum Zentrum des Lautsprechers hin offen, wie Figur 1 zeigt. Zwischen den Rückseiten der beiden Antriebseinheiten bzw. den Rückseiten der Permanent-Magneten 22 ist keine Trennwand oder ein sonstiges Schallhindernis angeordnet. Die Rückseiten sind durch den Ring 56 in geringfügigem Abstand (maximal zwei Millimeter) gehalten und werden zugleich durch diesen Ring 56 gegen die Schultern (Halteränder) 54 gedrückt.

Wie aus den Figuren 1 und 3 ersichtlich ist, wird die Kugelzone 36 (sphärische Ringfläche) einerseits durch die Aussenfläche des Innengehäuseteils 30 und andererseits durch die Aussenfläche des Abdeckrings 32 gebildet. Diese Kugelzone 36 erstreckt sich spiegelsymmetrisch zu beiden Seiten der Spiegelebene 20 und reicht jeweils nahezu bis zu einer Ebene, in der sich die Kreisringfläche 40 befindet. Der abgerundete Bereich 38 ist somit relativ schmal (nur etwa zehn Prozent des Abstandes zwischen der Ebene 20 und der genannten Ebene der Kreisringfläche 40). Er bewirkt einen abgerundeten Übergang zwischen der Kugelzone 36 und der Kreisringfläche 40.

Der Zapfen (Adapter) 44 des Hochtöners gemäss Figur 1 oder 2 wird in den oberen Zapfen 62 des Mitteltöners (Figur 3 oder 4) gesteckt, eine Bajonettrille 63 nimmt dabei den Bajonettvorsprung 45 des Hochtöners auf. Hierdurch wird die beschriebene ausgerichtete Anordnung zweier Kugeln axial übereinander erhalten. Der Zapfen 62 mit seiner Rille 63 bilden eine Tragvorrichtung für den Hochtöner. Andere Tragvorrichtungen, insbesondere mit einer Aufnahmebuchse für den Zapfen 44 des Hochtöners (bzw. Zapfen 44 des Mitteltöners) für hängende oder stützende Halterung sind möglich.

## Patentansprüche

1. Elektrodynamischer Lautsprecher, insbesondere Hoch- oder Mitteltöner, mit Rundum-Schallabstrahlung, der aus zwei beidseits einer Spiegelebene (20) angeordneten, baugleichen Einzellautsprechern aufgebaut ist, deren gJeichachsige, entgegengesetzt gerichtete Antriebseinheiten
- jeweils einen, an einem gemeinsamen, ringförmig ausgebildeten Gehäuse (30, 32) befestigten Permanentmagneten (22) und
- jeweils eine Schwingspule (24) aufweisen, die über eine Sicke (28) an dem Gehäuse elastisch nachgiebig gehalten ist, mit jeweils einer konvexen Membran (26) starr verbunden ist und deren Durchmesser nicht wesentlich kleiner ist als der Durchmesser des Aussenrandes der Membranen (26),
dadurch gekennzeichnet, dass das Gehäuse (30, 32) durch eine Kugelzone (36) begrenzt ist und ausgehend von der Kugelzone (36) über eine Abrundung (38) in eine Kreisringfläche (40) übergeht, die sich im wesentlichen in der Ebene der Sicken (28) befindet, dass das Gehäuse mindestens einen (Hochtöner), maximal zwei (Mitteltöner) gegenständige, auf der Spiegelebene (20) befindliche Zapfen (44, 62) aufweist, die mit einer Tragvorrichtung verbindbar sind, und dass die Membran (26) kalottenförmig ist.

2. Lautsprecher nach Anspruch 1, dadurch gekennzeichnet, dass das Gehäuse aus zwei weitgehend übereinstimmenden Gehäusehälften zusammengesetzt ist, die auf der Spiegelebene (20) aneinander liegen und einen Aufnahmekanal für jeweils einen Permanentmagneten (22) aufweisen, der nach aussen hin durch einen nach innen vorspringenden Halterand (54) begrenzt ist.

3. Lautsprecher nach Anspruch 2, dadurch gekennzeichnet, dass sich die Gehäusehälften jeweils aus einem Innengehäuseteil (30) und einem Abdeckring (32) zusammensetzen, dass die zwei Innengehäuseteile (30) eines Lautsprechers über Passmittel (Passvorsprung 34) aneinander liegen, Befestigungsmittel (Bohrungen 58, 60) aufweisen und dass die Zapfen (44, 62) Halbzapfen sind.

4. Lautsprecher nach einem der Ansprüche 1 bis 3, dadurch gekennzeichnet, dass der Durchmesser der Kugelzone (36) das Zweifache bis Dreifache des Durchmessers des Aussenrandes der Membranen (26) beträgt.

5. Lautsprecher nach Anspruch 3 oder 4, dadurch gekennzeichnet, dass der Abdeckring (32) die Sicke (28) zumindest teilweise übergreift und Lüftungskanäle (42) aufweist.

6. Lautsprecher nach einem der Ansprüche 1 bis 5, dadurch gekennzeichnet, dass die Zapfen (44, 62) hohl sind, Zuleitungen für die Schwingspulen (24) aufnehmen und vorzugsweise elektrische Steckvorrichtungen mit Bajonettverschluss haben.

7. Lautsprecher nach einem der Ansprüche 1 bis 6, dadurch gekennzeichnet, dass die Zuleitungen jeder Schwingspule (24) separat herausgeführt und anschliessbar sind.

8. Lautsprecher nach einem der Ansprüche 1 bis 7, gekennzeichnet durch halbkugelschalenförmige, äussere Drahtnetze (48,50), von denen mindestens eines (zum BeispieI 48) an einem Zapfen (44) gehalten ist.

9. Lautsprecher nach einem der Ansprüche 1 bis 7, gekennzeichnetifu_{T}ch einen Haltering für zwei halbkugelschalersförmige Schutzgitter, der in der Spiegelebene (20) liegt und mit dem Innengehäuseteil (30) über schmale Stege vorzugsweise einstückig verbunden ist.

10. Lautsprecher nach einem der Ansprüche 1 bis 8, dadurch gekennzeichnet, dass sich zwischen den Rückseiten der Antriebseinheiten, insbesondere der Permanentmagneten (22) keine Trennwand befindet und dass zwischen diesen Rückseiten ein elastischer Ring (56) angeordnet ist.

## Claims

1. Electrodynamic loudspeaker, especially tweeter or midrange loudspeaker having omnidirectional emission of sound, said loudspeaker being made of two identical individual loudspeakers arranged on both sides of a plane of symmetry (20) and having coaxial, oppositely-directed drive units incorporating in each case
- a permanent magnet (22) fixed at a common carrier part (30, 32), and
- a moving coil (24), which is resiliently and yieldably held by a spider (28) at said carrier part, rigidly fixed to a convex membrane (26) in each case, and is not essentially smaller in diameter than the diameter of the outer rim of the membrane (26),
characterized imthat the carrier part (30, 32) is delimited by a spherical ring region (36) and verges from the said sperical ring region (36) towards a rounded portion (38) and into a flat ring surface (40), which is essentially located in the plane of the spider (28), that said carrier part exhibits at least one (in the case of a tweeter), at the most two (in the case of a mid-range loudspeaker) oppositely-directed protrusions (44, 62), which are arranged in the plane of symmetry (20) and may be connected to a supporting unit, and that the membrane (26) exhibits a dome-like shape.

2. Loudspeaker according to claim 1, characterized in that the carrier part is composed of two bodyhalves of essentially identical shape, which contact each other on the plane of symmetry (20), the bodyhalves having a lodging recess for a permanent magnet (22) in each case, the lodging recess being defined on the outside by a fixation rim (54) protruding inwardly.

3. Loudspeaker according to claim 2, characterized in that the two bodyhalves are in each case composed of an inner body part (30) and a covering ring (32), the inner body parts (30) of a loudspeaker contacting each other at a fitting means (fitting protrusion 34) and having a fixing means (bores 58, 60), said protrusions (44, 62) being formed as semicircular adapters.

4. Loudspeaker according to one of the claims 1 to 3, characterized in that the diameter of the spherical ring region (36) is the double to triple of the diameter of the outer rim of the membranes (26).

5. Loudspeaker according to claim 3 or 4, characterized in that the covering ring (32) at least partly overlaps the spider (28) and exhibits ducts (42) for admission of air.

6. Loudspeaker according to one of the claims 1 to 5, characterized in that the protrusions (44, 62) are hollow for passasge of leads for said moving coils (24) and that said protrusions (44, 62) are preferably equipped with electrical connectors having bayonet locking.

7. Loudspeaker according to one of the claims 1 to 6, characterized in that the leads for each moving coil (24) are separately arranged, whereby the leads may be separately connected.

8. Loudspeaker according to one of the claims 1 to 7, characterized by hemi-spherical outer protecting grids (48, 50) of wire, at least one of the grids (for example 48) being held by a protrusion (44).

9. Loudspeaker according to one of the claims 1 to 7, characterized by a supporting ring for two hemi-spherical protecting grids, said ring being arranged in the plane of symmetry (20) and fixed to the inner body part (30) by small carriers forming preferably a single piece with said supporting ring.

10. Loudspeaker according to one of the claims 1 to 8, characterized in that there is no separating wall arranged between the backsides of the drive units, especially of the permanent magnets, and that a resilient ring (56) is arranged between said backsides.

## Revendications

1. Haut-parleur électrodynamique, en particulier pour aigues ou médium, à rayonnement omnidirectionnel, qui est constitué par deux haut-parleurs individuels de construction identique, disposés de part et d'autre d'un plan de symétrie (20), dont les unités motrices co-axiales dirigées en sens opposé
- présentent chacune un aimant permanent (22) fixé à un boîtier commun (30, 32) de réalisation annulaire, et
-chacune une bobine mobile (24), qui est maintenue de façon flexible élastiquement, par l'intermédiaire d'une moulure (28), sur le boîtier, est reliée rigidement à une membrane convexe (26) et dont le diamètre n'est pas nettement inférieur au diamètre du bord externe des membranes (26), caractérisé en ce que le boîtier (30, 32) est délimité par une zone sphérique (36) et se poursuit, à partir de la zone sphérique (36), par l'intermédiaire d'un arrondi (38), par une surface annulaire circulaire (40) qui se trouve essentiellement dans le plan de la moulure (28), que le boîtier présente au moins un (haut-parleur d'aigues), au maximum deux (haut-parleur de médium) tenons opposés (44, 62) situés sur le plan de symétrie (20), qui peuvent être reliés par un dispositif porteur, et que la membrane (26) est en forme de calotte.

2. Haut-parleur suivant la revendication 1, caractérisé en ce que le boîtier est composé de deux moitiés de boîtier correspondantes assemblées suivant le plan de symétrie (20), qui présentent chacune un canal de réception pour un aimant permanent (22), qui est délimité vers l'extérieur par un rebord de retenue (54) faisant saillie vers l'intérieur, maintenant l'aimant.

3. Haut-parleur suivant la revendication 2, caractérisé en ce que les moitiés de boîtier sont chacune composées d'une partie de boîtier interne (30) et d'un anneau de couverture (32), en ce que les deux parties de boîtier internes (30) d'un haut-parleur reposent l'une sur l'autre par des moyens d'ajustage (saille d'ajustage 34), présentent des moyens de fixation (alésages 58, 60) et en ce que les tenons (44, 62) sont des demi tenons.

4. Haut-parleur suivant une des revendications 1 à 3, caractérisé en ce que le diamètre de la zone sphérique (36) atteint du double au triple du diamètre du bord extérieur des membranes (26).

5. Haut-parleur suivant la revendication 3 ou 4, caractérisé en ce que l'anneau de couverture (32) recouvre au moins partiellement la moulure (28) et présente des canaux d'aération (42).

6. Haut-parleur suivant une des revendications 1 à 5, caractérisé en ce que les tenons (44, 62) sont creux, reçoivent des conducteurs pour les bobines mobiles (24) et possèdent de préférence des dispositifs d'enfichage électriques avec liaison à baïonnette.

7. Haut-parleur suivant une des revendications 1 à 6, caractérisé en ce que les conducteurs de chaque bobine mobile (24) sont sortis et peuvent être raccordés séparément.

8. Haut-parleur suivant une des revendications 1 à 7, caractérisé par des treillis de fil externes en forme de calotte semi-sphérique (48, 50), dont l'un au moins (par exemple 48) est maintenu sur un tenon (44).

9. Haut-parleur suivant une des revendications 1 à 7, caractérisé par un anneau de retenue pour deux grillages protecteurs en forme de calotte semi-sphérique, qui se situe dans le plan de symétrie (20) et est relié, de préférence en une pièce, par de petites entretoises à la partie de boîtier interne (30).

10. Haut-parleur suivant une des revendications 1 à 8, caractérisé en ce qu'entre les faces dorsales des unités motrices, en particulier des aimants permanents (22), ne se trouve aucune cloison, et en ce qu'entre ces faces dorsales est agencé un anneau élastique (56).
